# EUROPÄISCHE PATENTSCHRIFT

(11) **EP 0 907 946 B1**
(45) Veröffentlichungstag und Bekanntmachung des Hinweises auf die Patenterteilung: **11.04.2001**
(21) Anmeldenummer: 97926993.3
(22) Anmeldetag: 09.06.1997
(51) Int. Cl.: G09G 5/12

(54) **ANZEIGESYSTEM UND VERFAHREN ZUR VERSORGUNG EINES ANZEIGESYSTEMS MIT EINEM BILDSIGNAL**
DISPLAY SYSTEM AND PROCESS FOR SUPPLYING A DISPLAY SYSTEM WITH A PICTURE SIGNAL
SYSTEME D'AFFICHAGE ET PROCEDE POUR FOURNIR UN SIGNAL-IMAGE A UN SYSTEME D'AFFICHAGE

(30) Priorität: 27.06.1996 DE 19625898
(43) Veröffentlichungstag der Anmeldung: 14.04.1999
(73) Patentinhaber: SIEMENS AKTIENGESELLSCHAFT, 80333 München (DE)
(72) Erfinder: FÖRSTER, Robert, D-93086 Wörth (DE); KIRCHNER, Reiner, D-93073 Neutraubling (DE); MICHEL, Martin, D-93173 Wenzenbach (DE)
(86) Internationale Anmeldenummer: DE9701163
(87) Internationale Veröffentlichungsnummer: WO9800830

(56) Entgegenhaltungen:
- US-A- 5 432 905
- "VIDEO PIXEL MULTIPLEXER" IBM TECHNICAL DISCLOSURE BULLETIN, Bd. 35, Nr. 1A, Juni 1992, Seiten 107-109, XP000308792

## Beschreibung

Die Erfindung betrifft ein Anzeigesystem gemäß dem Oberbegriff des Anspruchs 1 und Verfahren gemäß dem Oberbegriff des Anspruchs 6.

Anzeigesysteme werden dazu verwendet, um unter Verwendung eines Videosignals oder eines Fernsehsignals wie z.B. NTSC- oder PAL-Norm Bilder darzustellen, wobei beispielsweise Flüssigkristallanzeigen (LCD) verwendet werden.

Aus EP 0 489 757 B1 ist bereits eine als integrierte Schaltung ausgeführte taktsteuerbare Ansteuereinheit eines Anzeigesystems bekannt, bei dem mehrere, identisch aufgebaute, integrierte Schaltungen für jeweils einen Teil der Anzeige vorgesehen sind, wobei ein Zeichengenerator angeordnet ist, der nach Eingabe eines Codes aus einer Speichereinheit Ausgangssignale ausliest, die auf der Anzeige dargestellt werden.

Bei der Darstellung von Bildern nach einer Fernsehnorm (NTSC, PAL), wird bei der Darstellung eines auf der Anzeige darzustellenden Bildes nach jeder Bildzeile eine Synchronisation zwischen dem Anzeigesystem und der Bildquelle vorgenommen, so daß innerhalb einer Bildzeile eine Phasenverschiebung zwischen der Taktfrequenz des Anzeigesystems und der Frequenz des zugeführten Bildsignales auftritt. Dies führt zu Bildunschärfe und zu Schatteneffekten an vertikalen Kanten.

Die Aufgabe der Erfindung beruht darin, die Bildqualität zu verbessern und dabei insbesondere Schatteneffekte und Bildunschärfe zu verringern.

Die Aufgabe der Erfindung wird durch die Merkmale des Anspruchs 1 und durch die Merkmale des Anspruchs 6 gelöst. Eine besonders gute Bildqualität wird erreicht, wenn das zugeführte Bildsignal in Abhängigkeit von der Systemfrequenz des Anzeigesystems synchronisiert ist.

Weitere vorteilhafte Ausbildungen der Erfindung sind in den abhängigen Ansprüchen angegeben.

Die Erfindung wird anhand der Figuren näher erläutert; es zeigen:
Figur 1 schematisch den Aufbau eins Anzeigesystems und
Figur 2 ein Diagramm mit Signalabläufen.

Figur 1 zeigt ein Anzeigesystem in Form von logischen Blökken, das entweder aus Einzelbausteinen oder als eine integrierte Schaltung und/oder in Form von Software realisiert sein kann.

Figur 1 zeigt eine Anzeige 1, die beispielsweise als Flüssigkristallanzeige, als Vacuum-Fluorescence-Display (VFD) oder als Matrix aus einer Vielzahl von lichtemittierenden Dioden (LED) ausgebildet ist. Die Anzeige 1 ist mit einer Anzeigesteuerung 2 versehen, mit der die einzelnen Bildelemente der Anzeige 1 ansteuerbar sind, wobei die Anzeige 1 in Zeilen und Spalten entsprechend einem Fernsehbild eingeteilt ist. Bei einer Flüssigkristallanzeige sind dazu beispielsweise in Form einer Matrix eine Vielzahl von Dünnfilmtransistoren angeordnet, die aus amorphem Silicium bestehen und über eine Spalten- und Zeilenansteuerleitung einzeln ansteuerbar sind. Ein Farbbild wird dadurch erzeugt, daß mit Hilfe der Dünnfilmtransistoren ein roter, ein blauer und ein grüner Bildpunkt in der entsprechenden Intensität angesteuert wird, so daß die Farben des roten, des blauen und des grünen Bildpunktes zusammen die Farbe eines Bildpixels ergeben.

Die Anzeigesteuerung 2 ist über eine Ansteuerleitung 23 mit einem Bildcontroller 3 verbunden. Vom Bildcontroller 3 ausgehend ist eine Taktleitung 10 zu einer Recheneinheit 4 geführt. Weiterhin sind zwischen dem Bildcontroller 3 und der Recheneinheit 4 eine erste und eine zweite Synchronleitung 11, 12 angeordnet und zudem ist von der Recheneinheit 4 eine Auswahlleitung 13 zum Bildcontroller 3 geführt.

Der Bildcontroller 3 ist weiterhin über eine dritte und eine vierte Synchronleitung 14, 15 mit einer Videosignalquelle 7 verbunden, von der eine zweite Bildleitung 17 zum Bildcontroller 3 geführt ist.

Der Bildcontroller 3 ist über eine erste Bildleitung 16 an einen Bildgenerator 5 angeschlossen, zu dem von der Recheneinheit 4 eine erste Ansteuerleitung 18 geführt ist. Zudem steht der Bildgenerator 5 mit einem Bildspeicher 8 über eine erste Datenleitung 6 in Verbindung.

Die Recheneinheit 4 ist mit einer Einstellvorrichtung 9 verbunden, die beispielsweise Kontrollregister aufweist. Der Bildcontroller 3 ist über eine zweite Ansteuerleitung 32 mit der Anzeigesteuerung 2 verbunden.

Der Bildcontroller 3 verfügt über einen Timer 26, der eine Taktfrequenz für ein Abtast-/Halteglied 27 vorgibt, mit der die Bildsignale der ersten und der zweiten Bildleitung 16, 17 abgetastet werden. Das RGB1-Signal der ersten Bildleitung 16 wird von dem Abtast-/Halteglied 27 an eine Auswahlschaltung 28 geführt. Das RGB2-Signal der zweiten Bildleitung 17 wird über eine zweite Abtastleitung 30 ebenfalls an die Auswahlschaltung 28 geführt. Die Auswahlleitung 13 der Recheneinheit 4 ist mit der Auswahlschaltung 28 verbunden. Der Ausgang der Auswahlschaltung 28 ist an die Ansteuerleitung 23 geführt.

Die Steuereinheit 4 steht weiterhin mit einer zweiten Steuereinheit 29 in Verbindung, die über Datenleitungen mit dem Bildspeicher 8 und mit einem Datenspeicher 28 verbunden ist.

Im folgenden wird die Funktionsweise der Figur 1 näher erläutert. Der Bildcontroller 3 verarbeitet Bildsignale, die beispielsweise als Rot-, Blau- und Grün-Signale einer Fernsehnorm (PAL, NTSC) zugeführt werden. Die zugeführten Bildsignale sind dabei in bezug auf den Bildcontroller 3 synchronisiert. Dazu wird über die erste Synchronleitung 11 ein erstes Synchronisationssignal VSY1 zwischen der Recheneinheit 4 und dem Bildcontroller 3 ausgetauscht, das eine Synchronisierung des Bildseitenwechsels durchführt. Dadurch wird gewährleistet, daß der Bildcontroller 3 und die Recheneinheit 4 gleichzeitig eine neue Bildseite darstellen, bzw. bereitstellen. Weiterhin wird über die zweite Synchronisationsleitung 12 ein zweites Synchronisationssignal HSY1 zwischen der Recheneinheit 4 und dem Bildcontroller 3 ausgetauscht, das zur Synchronisierung des Zeilenwechsels innerhalb eines Bildes dient. Auf diese Weise wird gewährleistet, daß der Bildcontroller 3 und die Recheneinheit 4 synchron von einer Bildzeile zur nächsten Bildzeile springen.

Die gleiche Synchronisation wird zwischen dem Bildcontroller 3 und der Videosignalquelle 7 durchgeführt, indem über die dritte Synchronleitung 14 ein drittes Synchronisationssignal VSY2 und über die vierte Synchronisationsleitung 15 ein viertes Synchronsignal HSY2 ausgetauscht wird. Das dritte Synchronisationssignal VSY2 sorgt dafür, daß der Bildcontroller 3 und die Videosignalquelle 7 synchron einen Bildseitenwechsel durchführen. Das vierte Synchronisationssignal HSY2 sorgt dafür, daß der Bildcontroller 3 und die Videosignalquelle 7 synchron einen Zeilenwechsel innerhalb eines Bildes durchführen.

Auf diese Weise sind sowohl die erste Recheneinheit 4 als auch die Videosignalquelle 7 mit dem Bildcontroller 3 entsprechend einer Fernsehnorm, wie zum Beispiel PAL oder NTSC, synchronisiert, wobei entweder der Bildcontroller 3 oder die Recheneinheit 4 oder die Videoquelle 7 den Synchronisationstakt, das heißt das erste, das zweite, das dritte und das vierte Synchronisationssignal VSY1, HSY1, VSY2, HSY2 vorgeben. Vorzugsweise sind das erste und das zweite, beziehungsweise das dritte und das vierte Synchronisationssignal gleich: VSY1 = VSY2; HSY1 = HSY2.

Die Steuereinheit 4 steuert über die Steuerleitung 18 den Bildgenerator 5 derart, daß der Bildgenerator 5 in Abhängigkeit von dem ersten Synchronisationssignal VSY1, dem zweiten Synchronisationssignal HSY1 und in Abhängigkeit von dem Systemtakt des Bildcontrollers 3 ein Bildsignal über die erste Bildleitung 16 dem Abtast-/Halteglied 27 des Bildcontrollers 3 zuführt. Die erste Bildleitung 16 weist für das erste Bildsignal RGB1 eine Leitung für die Farbe Rot, eine Leitung für die Farbe Blau und eine Leitung für die Farbe Grün auf, wobei die Farbsignale Rot, Blau und Grün über den Bildcontroller 3 und die Ansteuereinheit 2 in eine entsprechende Farbe eines entsprechenden Bildpixels der Anzeige 1 umgesetzt werden.

Entsprechend der vorgegebenen Intensitäten der Farbsignale Rot, Blau und Grün können beliebige Farben auf der Anzeige 1 dargestellt werden. Der Bildgenerator 5 liest entsprechend dem von der Steuereinheit 4 vorgegebenen Zeittakt Information für die Farbsignale Rot, Blau, Grün aus dem Bildspeicher 8 aus und gibt die Farbsignale entsprechend dem von der Steuereinheit 4 vorgegebenen Zeittakt an das Abtast-/Halteglied 27 weiter.

Die Steuereinheit 4 steuert die zweite Steuereinheit 29, die entsprechend dem von der Steuereinheit 4 vorgegebenen Zeittakt Bilddaten vom Datenspeicher 28 in den Bildspeicher 8 überträgt.

Die Videosignalquelle 7 führt entsprechend der Synchronisation durch das dritte und das vierte Synchronisationssignal VSY2, HSY2 dem Abtast-/Halteglied 27 ein zweites Bildsignal RGB2 zu, das ein Farbsignal Rot, ein Farbsignal Blau und ein Farbsignal Grün umfaßt. Die zweite Bildleitung 17 weist entsprechend der ersten Bildleitung 16 drei Leitungen für die Farbe Rot, Blau und Grün auf.

Das erste Bildsignal RGB1 und das zweite Bildsignal RGB2 werden von dem Abtast-/Halteglied 27 abgetastet und über eine erste Bildsignalleitung 31 und eine zweite Bildsignalleitung 30 an eine Auswahlschaltung 28 geführt, die in Abhängigkeit von dem über die Auswahlleitung 13 zugeführten Auswahlsignal A entweder das erste Bildsignal RGB1 oder das zweite Bildsignal RGB2 an die Anzeigesteuerung 2 weitergibt.

Der Bildcontroller 3 gibt über die zweite Ansteuerleitung 32 an die Anzeigesteuerung 2 den Wechsel von einem Bildpixel zum nächsten Bildpixel, den Wechsel von einer Bildzeile zur nächsten Bildzeile und den Wechsel von einer Bildseite zur nächsten Bildseite vor. Die Anzeigesteuerung 2 adressiert entsprechend der Steuerung durch den Bildcontroller 3 das entsprechende Bildpixel mit dem vom Bildcontroller 3 zugeführten Bildsignal (RGB1 oder RGB2).

Im folgenden wird anhand der Figur 2 die Funktionsweise der erfindungsgemäßen Vorrichtung und des erfindungsgemäßen Verfahrens näher erläutert, wobei davon ausgegangen wird, daß das erste Synchronisationssignal VSY1 und das dritte Synchronisationssignal VSY2 gleich sind und als vertikales Synchronisationssignal VSY bezeichnet sind und daß das zweite Synchronisationssignal HSY1 und das vierte Synchronisationssignal HSY2 gleich sind und als horizontales Synchronisationssignal HSY bezeichnet sind. Das vertikale und das horizontale Synchronisationssignal werden in diesem Ausführungsbeispiel vom Bildgenerator 3 vorgegeben.

Figur 2a zeigt das vertikale Synchronisationssignal VSY, das bei einem Wechsel von einem High-Zustand auf eine Low-Zustand einen Bildseitenwechsel vorgibt. Figur 2b zeigt ein horizontales Synchronisationssignal HSY, das bei einem Wechsel von einem High-Zustand auf einen Low-Zustand einen Zeilenwechsel vorgibt.

Auf das horizontale und vertikale Synchronisationssignal sind der Bildcontroller 3, der Bildgenerator 5 und die Videosignalquelle 7 synchronisiert, so daß zum Zeitpunkt T1 die Anzeigesteuerung 2 mit der Darstellung eines neuen Bildes auf der Anzeige 1 beginnt, der Bildgenerator 5 das erste Bildsignal RGB1 eines neuen Bildes und die Videosignalquelle 7 das zweite Bildsignal RGB2 eines neuen Bildes dem Bildcontroller 3 zuführt.

Ebenfalls zum Zeitpunkt T1 gibt das horizontale Synchronisationssignal HSY durch einen Wechsel von einem High-Zustand zu einem Low-Zustand den Beginn einer neuen Zeile vor. Der Bildgenerator 5 und die Videosignalquelle 7 führen deshalb zum Zeitpunkt T1 das Bildsignal RGB1, RGB2 des ersten Pixels einer neuen Bildzeile dem Bildcontroller 3 zu.

Dies ist in Figur 2c mit dem Zeilenzähler ZZ symbolisch dargestellt. Der Zeilenzähler ZZ wechselt beim Zeitpunkt T1, bei dem ein neues Bild begonnen wird, vom Zählstand x, der die Zeilenanzahl des letzten Bildes darstellt, auf den Wert 1 und gibt damit die erste Zeile des neuen Bildes an. Beim Zeitpunkt T4, bei dem durch das horizontale Synchronisationssignal HSY (Figur 2b) ein Zeilenwechsel vorgegeben wird, springt der Zeilenzähler ZZ auf den Wert 2.

Figur 2d zeigt in Abhängigkeit von der Zeitachse einen Pixelzähler PZ, der angibt, welcher Pixel in Abhängigkeit von der Zeit auf der Anzeige 1 dargestellt wird. Der Pixelzähler PZ springt beim Zeitpunkt T1 von einem Wert y, der der Anzahl der Pixel der letzten Zeile entspricht, auf einen Wert 0, da beim Zeitpunkt T1 eine neue Zeile und damit ein neuer Pixel angesteuert wird. Der Zeilenzähler ZZ und der Pixelzähler PZ sind in der Steuereinheit 4 integriert.

Zeitlich synchron zum Pixelzähler PZ ist in Figur 2e das Ansteuersignal RGBA dargestellt, mit dem der entsprechende Bildpixel vom Bildcontroller 3 angesteuert wird. Während der Zeitdauer eines Bildpixels ist das Ansteuersignal RGBA konstant, so daß sich für das Ansteuersignal RGBA eine Stufenfunktion ergibt.

In Figur 2f ist der Systemtakt CL des Bildcontrollers 3 dargestellt, der eine konstante Frequenz aufweist und ein Rechtecksignal darstellt. Die Zeitdauer zwischen einer steigenden und einer fallenden Flanke des Systemtaktes CL gibt vorzugsweise die Zeitdauer eines Bildpixels vor, die durch den Pixelzähler PZ dargestellt ist. Eine steigende oder eine fallende Flanke des Systemtaktes CL gibt den Anfang eines neuen Pixels vor, der durch Pfeile symbolisch dargestellt ist, die von den Flanken des Systemtaktes CL zum Pixelzähler PZ geführt sind. Zum Zeitpunkt T2 ist vom Systemtakt CL ein Pfeil zum Pixelzähler PZ geführt, der den Wechsel von Bildpixel 0 zum Bildpixel 1 vorgibt.

Ebenso ist von der nächsten steigenden Flanke zum Zeitpunkt T3 ein Pfeil vom Systemtakt CL zum Pixelzähler PZ geführt, der den Wechsel vom Bildpixel 1 zum Bildpixel 2 festlegt. Der Systemtakt CL wird vom Timer 26 im Bildcontroller 3 vorgegeben. Der Systemtakt CL legt damit das Zeitverhalten der Bildpixel innerhalb einer Bildzeile durch die Anzeigesteuerung 2 fest.

Der Systemtakt CL gibt ebenfalls den Abtasttakt vor, mit dem das erste und das zweite Bildsignal RGB1, RGB2 vom Abtast/Halteglied 27 abgetastet werden. In diesem Ausführungsbeispiel erfolgt die Abtastung jeweils bei einer steigenden oder einer fallenden Flanke des Systemtaktes CL. Dies ist in den Figuren 2f und 2g in Form von Pfeilen dargestellt, die auf das erste Bildsignal RGB1 ausgerichtet sind.

Die Steuereinheit 4 steuert in Abhängigkeit vom Systemtakt CL die Ausgabe des Bildgenerators 5 derart, daß ein neues, erstes Bildsignal RGB1 mit einer vorgebbaren ersten Phasenbeziehung δϕ1 (Zeitverschiebung) gegenüber dem Systemtakt CL an das Abtast-/Halteglied 27 gegeben wird.

Die Figuren 2g, 2h und 2i zeigen ein Beispiel für ein erstes Bildsignal RGB1, wobei in Figur 2g das Farbsignal Rot R, in Figur 2h das Farbsignal Blau B und in Figur 2i das Farbsignal Grün G dargestellt ist. Die Farbsignale R, G, B werden synchron zueinander für jeweils eine vorgegebene Zeitdauer TF konstant gehalten und anschließend vom Bildgenerator 5 an einen neuen Farbwert angepaßt, der aus dem Bildspeicher 8 für das entsprechende Bildpixel ausgelesen wird, und der ebenfalls wieder für eine vorgegebene Zeitdauer TF konstant gehalten wird. Auf diese Weise ergibt sich für die Farbsignale R,B,G jeweils eine Stufenkennlinie.

In diesem Ausführungsbeispiel sind die Farbsignale vorzugsweise zueinander synchronisiert, wobei jedoch auch eine zeitliche Verschiebung der Änderung der einzelnen Farbsignale Rot, Blau, Grün zueinander möglich ist, wobei jedoch dann auch die Abtastung entsprechend für die Farbsignale angepaßt sein muß.

Die Zeitpunkte, zu denen die Farbsignale Rot, Blau und Grün des ersten Bildsignales RGB1 abgetastet werden, sind in diesem Ausführungsbeispiel durch steigende oder fallende Flanken des Systemtaktes CL bestimmt und in Form von Pfeilen, die zu dem Farbsignal Rot des ersten Bildsignales der Figur 2g geführt sind, dargestellt.

Die in diesem Ausführungsbeispiel gewählte Phasenbeziehung (Zeitverschiebung) zwischen dem Systemtakt CL und dem ersten Bildsignal RGB1 besteht in einer vorgebbaren ersten Phasenverschiebung δϕ1 zwischen dem Flankenwechsel des Systemtaktes und dem Wechsel des von dem Bildgenerator 5 ausgegebenen ersten Bildsignals RGB1, wobei der Bildgenerator 5 einen Wechsel des ersten Bildsignals für ein Bildpixel zum ersten Bildsignal für das folgende Bildpixel mit einer vorgebbaren Phasenverschiebung (Zeitverschiebung) zu den Flanken des Systemtaktes, vorzugsweise mit einer vorgebbaren ersten Phasenverschiebung δϕ1 (Zeitverschiebung) zu den Abtastzeitpunkten des Abtast-/Haltegliedes 27 durchführt.

Betrachtet man für das Farbsignal Rot R des ersten Bildsignales RGB1 die Phasenbeziehung (Zeitverschiebung) gegenüber dem Systemtakt CL, so wird aus Figur 2g und 2f deutlich, daß das Farbsignal Rot R zum Anfangszeitpunkt T1 auf einen neuen Wert für das nächste Bildpixel vom Bildgenerator 5 eingestellt wird und dieser Wert bis zum Endzeitpunkt TE beibehalten wird, um anschließend vom Bildgenerator 5 wieder auf einen neuen Wert eingestellt zu werden, der dann wieder für den gleichen Zeitraum konstant gehalten wird.

Der Anfangszeitpunkt TA, bei dem das erste Bildsignal RGB1 geändert wird, ist eine erste vorgebbare Phasenverschiebung δϕ1 (Zeitdauer) gegenüber dem Flankenwechsel des Systemtaktes CL verschoben. Dies trifft sowohl für die steigende als auch die fallende Flanke des Systemtaktes CL zu. Da in diesem Ausführungsbeispiel der Systemtakt den Abtasttakt vorgibt, gilt diese Phasenverschiebung (Zeitverschiebung) auch gegenüber dem Abtasttakt, mit dem das Abtast-Halteglied 27 das erste Bildsignal abtastet.

Betrachtet man nun den Abtastvorgang des Abtast-/Haltegliedes 27, so erfolgt die Abtastung jeweils bei einer steigenden oder einer fallenden Flanke des Systemtaktes CL, wie durch die Pfeile in Figur 2f,2g dargestellt ist, die vom Systemtakt CL zum ersten Bildsignal RGB1 geführt sind. Zum Abtastzeitpunkt TAB tastet das Abtast-/Halteglied 27 die Farbsignalwerte Rot, Blau und Grün des ersten Bildsignales RGB1 ab. Der abgetastete Wert wird für die Zeitdauer vom Zeitpunkt T1 bis zum Zeitpunkt T2 vom Bildcontroller 3 und der Anzeigesteuerung 2 auf der Anzeige 1 dargestellt. Der dargestellte Bildwert der Anzeige 1 ist in Figur 2e eingeteilt in Bildpixel dargestellt.

Die Figuren 2k, 2l und 2m zeigen das Farbsignal Rot R, das Farbsignal Blau B, und das Farbsignal Grün G des zweiten Bildsignales. Die Farbsignale R, G, B des zweiten Bildsignales sind entsprechend den Farbsignalen des ersten Bildsignales zeitlich zueinander synchronisiert und werden für eine vorgegebene Zeitdauer auf einem konstanten Wert festgehalten, so daß sich für die Farbsignale jeweils eine Stufenfunktion ergibt. Die Abtastzeitpunkte, zu denen das Abtast-/Halteglied 27 das zweite Bildsignal abtastet, sind über dem Farbsignal Rot R, Figur 2k, ebenfalls in Form von Pfeilen dargestellt.

Das Auswahlsignal A ist in Figur 2j dargestellt und hat bis zum Umschaltzeitpunkt TU den Wert 1 und nach dem Umschaltzeitpunkt TU den Wert 0, so daß vor dem Umschaltzeitpunkt TU das erste Bildsignal RGB1 auf der Anzeige 1 und nach dem Umschaltzeitpunkt TU das zweite Bildsignal RGB2 auf der Anzeige 1 dargestellt wird. Der Umschaltzeitpunkt TU wird von der Steuereinheit 4 derart gewählt, daß der Umschaltzeitpunkt TU eine vorgebbare zweite Phasenverschiebung δϕ2 (zweite Zeitdauer) gegenüber einer aufsteigenden oder einer absteigenden Flanke des Systemtaktes CL, insbesondere gegenüber dem Abtasttakt verschoben ist.

In Figur 2e ist das Ansteuersignal RGBA dargestellt, mit dem die Ansteuereinheit 2 die Anzeige 1 ansteuert. Mit den Zahlen 1 oder 2 ist in der Figur 2e symbolisch das erste oder das zweite Bildsignal RGB1,RGB2 dargestellt. Die Zahlen 1 oder 2 geben an, welches Bildsignal die Umschalteeinheit 28 an die Ansteuereinheit 2 weitergibt. Bis zu dem Umschaltzeitpunkt TU wird das erste Bildsignal RGB1 und nach dem Umschaltzeitpunkt TU das zweite Bildsignal RGB2 von der Ansteuereinheit 2 auf der Anzeige 1 wiedergegeben. Damit wird in den Bildpixeln des Pixelzählers PZ, die mit den Zahlen 1 bis 7 versehen sind, das erste Bildsignal RGB1 und in den Bildpixeln, die mit den Zahlen 8 und 9 des Pixelzählers PZ gekennzeichnet sind, das zweite Bildsignal RGB2 dargestellt.

Das vertikale Synchronisationssignal VSY weist eine Frequenz von 50 bis 60 Hz, das horizontale Synchronsignal HSY weist einen Frequenzbereich von 14 bis 18 kHz auf, die Abtastfrequenz f der Steuereinheit 4, mit dem die Steuereinheit 4 den Systemtakt CL des Bildcontrollers 3 abtastet, liegt in einem Bereich zwischen 4 und 40 MHz. Die Steuereinheit 4 tastet den Zeittakt CL mit einer Frequenz f ab, die größer als die Frequenz des Zeittaktes CL ist und vorzugsweise ungleich einem Vielfachen der Frequenz des Zeittaktes CL. Im dem vorgegebenen Beispiel ist die Frequenz des Zeittaktes CL 3,2 MHz und die Abtastfrequenz f beträgt 40 MHz. Die Zeitdauer eines Pixels, die durch den Pixelzähler PZ in Figur 2d dargestellt ist, beträgt somit: $\frac{\text{1}}{\text{CL}}$ = 156µ*s* und die durch die Steuereinheit 4 vorgebbare erste Phasenverschiebung δϕ1 zwischen dem Zeittakt CL und den Umschaltzeitpunkten des ersten Bildsignales RGB1 kann somit auf ein Vielfaches des reziproken Wertes der Abtastfrequenz f festgelegt werden: wobei die Abtastfrequenz f der Steuereinheit 4 vorzugsweise ungleich einem Vielfachen der Frequenz des Zeittaktes CL ist. Ist die Abtastfrequenz f ungleich einem Vielfachen der Frequenz des Zeittaktes CL, so kann die Abtastfrequenz nahezu gleich, aber größer als die Frequenz des Zeittaktes CL gewählt werden und trotzdem ist eine gute Abstimmung der ersten Phasenverschiebung δϕ1 (Zeitverschiebung) über die Steuereinheit 4 gegeben.

Die erste Phasenverschiebung δϕ1 wird vorzugsweise innerhalb einer Bildzeile von der Steuereinheit 4 konstant gehalten. Eine sehr gute Bildqualität wird erreicht, wenn die erste Phasenverschiebung δϕ1 (erste Zeitverschiebung) innerhalb eines Bildes konstant gehalten wird. Es ist eine vorteilhafte Weiterbildung, wenn beim Abtasten eines ersten Bildsignales immer das für das entsprechende Bildpixel vom Bildspeicher 8 vorgesehene erste Bildsignal rechtzeitig abgetastet wird, so daß immer das richtige Bildpixel mit dem richtigen Bildsignal angesteuert wird. Auf diese Weise werden Kantenverschiebungen und Schatteneffekte vermieden.

Die Steuereinheit 4 ist mit der Einstellvorrichtung 9 verbunden, die beispielsweise Kontrollregister aufweist, mit denen wahlweise die erste oder die zweite Phasenverschiebung δϕ1, δϕ2 (erste oder zweite Zeitverschiebung) von einem Benutzer unter Berücksichtigung der Bildqualität einstellbar ist. Durch die Einstellung der ersten und/oder der zweiten Phasenverschiebung ist es möglich, eine optimale Synchronisation abhängig von der Bildschärfe der Anzeige 1 einzustellen.

## Patentansprüche

1. Anzeigesystem, das aufweist:
- eine Anzeige (1),
- eine Anzeigesteuerung (2),
- einen Bildcontroller (3), der nach einem Systemtakt (CL) arbeitet, wobei der Systemtakt (CL) das Zeitverhalten der Bildpixel innerhalb einer Zeile definiert,
- eine Bildsignalquelle (4, 5), die mit dem Bildcontroller (3) verbunden ist und an die der Systemtakt (CL) geführt ist und die dem Bildcontroller (3) ein Bildsignal (RGB1) in Abhängigkeit vom Systemtakt (CL) zuführt, so daß der Bildcontroller (3) das Bildsignal über die Anzeigesteuerung (2) in Abhängigkeit vom Systemtakt (CL) auf der Anzeige (1) darstellt.

2. Anzeigesystem nach Anspruch 1, dadurch gekennzeichnet, daß der Bildcontroller (3) das zugeführte Bildsignal (RGB1) mit einem Abtasttakt (27) abtastet, der vom Systemtakt abhängt, daß der Bildcontroller (3) entsprechend dem abgetasteten Bildsignal (RGB1) einen entsprechenden Bildpunkt auf der Anzeige (1) darstellt, und
daß die Bildsignalquelle (4, 5) das Bildsignal (RGB1) dem Bildcontroller (3) in bezug auf den Abtasttakt (27) mit einer vorgebbaren Phasenverschiebung (δϕ1) zuführt.

3. Anzeigesystem nach Anspruch 2, dadurch gekennzeichnet, daß die Phasenverschiebung (δϕ1) für mindestens eine Bildzeile der Anzeige (1) konstant ist.

4. Anzeigesystem nach Anspruch 1, dadurch gekennzeichnet, daß der Bildcontroller (3) mit einer zweiten Bildsignalquelle (7) verbunden ist, die dem Bildcontroller (3) ein zweites Bildsignal (RGB2) zuführt, daß eine Steuereinheit (4) vorgesehen ist, an die der Systemtakt geführt ist, daß die Steuereinheit (4) dem Bildcontroller (3) ein Umschaltsignal (A) zuführt, das eine vorgebbare Phasenverschiebung (δϕ2) gegenüber dem Systemtakt aufweist, und das festlegt, welches Bildsignal (RGB1,RGB2) der Bildcontroller (3) auf der Anzeige (1) darstellt.

5. Anzeigesystem nach Anspruch 4, dadurch gekennzeichnet, daß der Bildcontroller (3) das zugeführte Bildsignal (RGB1) mit einem Abtasttakt (27) abtastet, der vom Systemtakt abhängt, daß der Bildcontroller (3) entsprechend dem abgetasteten Bildsignal (RGB1) einen entsprechenden Bildpunkt auf der Anzeige (1) darstellt, daß die Bildsignalquelle (4, 5) das Bildsignal (RGB1) dem Bildcontroller (3) in bezug auf den Abtasttakt (27) mit einer vorgebbaren Phasenverschiebung (δϕ1) zuführt, und daß die Recheneinheit (4) den Systemtakt mit einer Abtastfrequenz abtastet, deren reziproker Wert ungleich einem Vielfachen der Zeitperiode des Systemtaktes ist, und daß die Recheneinheit (4) die Phasenverschiebung (δϕ1) als Vielfache des reziproken Wertes der Abtastfrequenz vorgibt.

6. Verfahren zur Versorgung eines Anzeigesystem mit einem Bildsignal (RBG1), das vom Anzeigesystem in Abhängigkeit von einem Systemtakt (CL) auf einer Anzeige (1) dargestellt wird, wobei der Systemtakt (CL) das Zeitverhalten der Bildpixel innerhalb einer Zeile definiert, und wobei das Bildsignal (RBG1) dem Anzeigesystem von der Bildsignalquelle in Abhängigkeit vom Systemtakt (CL) zugeführt wird.

7. Verfahren nach Anspruch 6, dadurch gekennzeichnet, daß das Bildsignal (RGB1) für mindestens ein Bildpixel vorgegeben wird, daß anschließend das Bildsignal (RGB1) für mindestens ein zweites Bildpixel vorgegeben wird, und daß der Wechsel des Bildsignals von einem Bildpixel zum nächsten Bildpixel in einer vorgebbaren Phasenbeziehung (δϕ1) zum Systemtakt vorgegeben wird.

8. Verfahren nach Anspruch 6, dadurch gekennzeichnet, daß dem Anzeigesystem ein zweites Bildsignal (RGB2) und ein Auswahlsignal (A) zugeführt werden, daß in Abhängigkeit von dem Auswahlsignal (A) das erste oder das zweite Bildsignal (RGB1,RGB2) vom Anzeigesystem auf der Anzeige dargestellt wird, daß das Auswahlsignal (A) in einer vorgebbaren zweiten Phasenbeziehung (δϕ2) gegenüber dem Systemtakt geändert wird.

9. Verfahren nach Anspruch 6, dadurch gekennzeichnet, daß das Bildsignal (RGB1) abgetastet wird, daß anschließend der abgetastete Wert dargestellt wird, und daß der Zeitpunkt der Abtastung (27) in Abhängigkeit vom Systemtakt vorgegeben wird.

10. Verfahren nach Anspruch 9, dadurch gekennzeichnet, daß das Bildsignal (RGB1) für mindestens ein erstes Bildpixel als ein Wert vorgegeben wird, daß das Bildsignal (RGB1) anschließend für mindestens ein zweites Bildpixel als ein Wert vorgegeben wird, und daß das Bildsignal (RGB1) von dem Wert für das erste Bildpixel zu dem Wert für das zweite Bildpixel in einer vorgebbaren Phasenbeziehung (δϕ1) zum Zeitpunkt der Abtastung (27) geändert wird.

## Claims

1. Display system having:
- a display (1),
- a display controller (2),
- a picture controller (3), which operates according to a system clock pulse (CL), the system clock pulse (CL) defining the time response of the picture pixels within a line,
- a picture signal source (4, 5), which is connected to the picture controller (3) and to which the system clock pulse (CL) is passed and which feeds a picture signal (RGB1) to the picture controller (3) in dependence on the system clock pulse (CL), with the result that the picture controller (3) displays the picture signal on the display (1) via the display controller (2) in dependence on the system clock pulse (CL).

2. Display system according to Claim 1, characterized in that the picture controller (3) samples the fed-in picture signal (RGB1) with a sampling clock pulse (27), which depends on the system clock pulse, in that the picture controller (3) displays a corresponding pixel on the display (1) in accordance with the sampled picture signal (RGB1), and in that the picture signal source (4, 5) feeds the picture signal (RGB1) to the picture controller (3) with regard to the sampling clock pulse (27) with a predeterminable phase shift (δϕ1).

3. Display system according to Claim 2, characterized in that the phase shift (δϕ1) is constant for at least one picture line of the display (1).

4. Display system according to Claim 1, characterized in that the picture controller (3) is connected to a second picture signal source (7), which feeds a second picture signal (RGB2) to the picture controller (3), in that a control unit (4) is provided, to which the system clock pulse is passed, in that the control unit (4) feeds to the picture controller (3) a changeover signal (A), which has a predeterminable phase shift (δϕ2) relative to the system clock pulse and defines which picture signal (RGB1, RGB2) is displayed on the display (1) by the picture controller (3).

5. Display system according to Claim 4, characterized in that the picture controller (3) samples the fed-in picture signal (RGB1) with a sampling clock pulse (27), which depends on the system clock pulse, in that the picture controller (3) displays a corresponding pixel on the display (1) in accordance with the sampled picture signal (RGB1), in that the picture signal source (4, 5) feeds the picture signal (RGB1) to the picture controller (3) with regard to the sampling clock pulse (27) with a predeterminable phase shift (δϕ1), and in that the computing unit (4) samples the system clock pulse at a sampling frequency whose reciprocal value is not equal to a multiple of the time period of the system clock pulse, and in that the computing unit (4) specifies the phase shift (δφ1) as a multiple of the reciprocal value of the sampling frequency.

6. Method for supplying a display system with a picture signal (RGB1), which is displayed on a display (1) by the display system in dependence on a system clock pulse (CL), the system clock pulse (CL) defining the time response of the picture pixels within a line, and the picture signal (RGB1) being fed to the display system from the picture signal source in dependence on the system clock pulse (CL).

7. Method according to Claim 6, characterized in that the picture signal (RGB1) is specified for at least one picture pixel, in that the picture signal (RGB1) is subsequently specified for at least one second picture pixel, and in that the change of the picture signal from one picture pixel to the next picture pixel is specified in a predeterminable phase relationship (δϕ1) relative to the system clock pulse.

8. Method according to Claim 6, characterized in that a second picture signal (RGB2) and a selection signal (A) are fed to the display system, in that the first or the second picture signal (RGB1, RGB2) is displayed on the display by the display system in dependence on the selection signal (A), in that the selection signal (A) is changed in a predeterminable second phase relationship (δϕ2) relative to the system clock pulse.

9. Method according to Claim 6, characterized in that the picture signal (RGB1) is sampled, in that the sampled value is subsequently displayed, and in that the instant of sampling (27) is specified in dependence on the system clock pulse.

10. Method according to Claim 9, characterized in that the picture signal (RGB1) is specified as a value for at least one first picture pixel, in that the picture signal (RGB1) is subsequently specified as a value for at least one second picture pixel, and in that the picture signal (RGB1) is changed from the value for the first picture pixel to the value for the second picture pixel in a predeterminable phase relationship (δϕ1) relative to the instant of sampling (27).

## Revendications

1. Système d'affichage qui comprend :
- un affichage (1),
- une commande d'affichage (2)
- un contrôleur d'images (3) qui travaille avec une horloge de système (CL) définissant le comportement dans le temps d'un pixel d'image à l'intérieur d'une ligne,
- une source de signaux d'image (4, 5) qui est reliée au contrôleur d'images (3) et à laquelle l'horloge de système (CL) est transmis, et qui envoie au contrôleur d'images (3) un signal d'image (RVB1) en fonction de l'horloge de système (CL) de sorte que le contrôleur d'images (3) représente un signal d'image sur l'affichage (1) par l'intermédiaire de la commande d'affichage (2), en fonction de l'horloge de système (CL).

2. Système d'affichage selon la revendication 1, caractérisé en ce que le contrôleur d'images (3) échantillonne le signal d'image transmis (RVB1) avec une fréquence d'échantillonnage (27) qui dépend de l'horloge de système, en ce que le contrôleur d'images (3) représente sur l'affichage (1) un point d'image correspondant en fonction du signal d'image scruté (RVB1), et
en ce que la source de signaux d'image (4, 5) transmet le signal d'image RVB1 au contrôleur d'images (3) par rapport à la fréquence d'échantillonnage (27) avec un décalage de phase (δϕ1) pouvant être prédéterminé.

3. Système d'affichage selon la revendication 2, caractérisé en ce que la décalage de phase (δϕ1) est constant pendant au moins une ligne d'image de l'affichage (1).

4. Système d'affichage selon la revendication 1, caractérisé en ce que le contrôleur d'images (3) est relié à une deuxième source de signaux d'image (7) qui transmet un deuxième signal d'image (RVB2) au contrôleur d'images (3), en ce qu'il est prévu une unité de commande à laquelle l'horloge de système est transmise, en ce que l'unité de commande (4) transmet au contrôleur d'images (3) un signal de commutation (A) qui présente un décalage de phase (δϕ2) pouvant être prédéterminé par rapport à l'horloge de système, et qui détermine quel est le signal d'image (RVB1, RVB2) que le contrôleur d'images (3) représente sur l'affichage (1).

5. Système d'affichage selon la revendication 4, caractérisé en ce que le contrôleur d'images (3) échantillonne le signal d'image transmis (RVB1) avec une fréquence d'échantillonnage (27) qui dépend de l'horloge de système, en ce que, en fonction du signal d'image échantillonné (RVB), le contrôleur d'images (3) représente un point d'image correspondant sur l'affichage (1), en ce que la source de signaux d'image (4, 5) transmet le signal d'image (RVB1) au contrôleur d'images (3), par rapport à la fréquence d'échantillonnage (27), avec un décalage de phase pouvant être prédéterminé (δϕ1) et en ce que l'unité de calcul (4) échantillonne l'horloge de système avec une fréquence d'échantillonnage dont l'inverse est différent d'un multiple de la période de l'horloge du système, et en ce que l'unité de calcul (4) prédétermine le décalage de phase (δϕ1) à un multiple de l'inverse de la fréquence d'échantillonnage.

6. Procédé pour envoyer à un système d'affichage un signal d'image (RVB1) qui est représenté par le système d'affichage sur un affichage (1) en fonction d'une horloge de système (CL), l'horloge de système (CL) définissant le comportement dans le temps des pixels d'image à l'intérieur d'une ligne, le signal d'image (RVB1) étant transmis au système d'affichage par la source de signaux image en fonction de l'horloge de système (CL).

7. Procédé selon la revendication 6, caractérisé en ce que le signal d'image (RVB1) est prédéterminé pour au moins un pixel d'image, en ce que, ensuite, le signal d'image (RVB1) est prédéterminé pour au moins un deuxième pixel d'image et en ce que le passage d'un signal d'image d'un pixel au pixel d'image suivant est prédéterminé dans une relation de phase pouvant être prédéterminé (δϕ1) par rapport à l'horloge de système.

8. Procédé selon la revendication 6, caractérisé en ce qu'au système d'affichage sont transmis un deuxième signal d'image (RVB2) et un signal de sélection (A), en ce que le premier ou le deuxième signal d'image (RVB1 et RVB2) est représenté sur l'affichage par le système d'affichage en fonction du signal de sélection (A), et en ce que le signal de sélection (A) est modifié par rapport à l'horloge de système dans une deuxième relation de phase pouvant être prédéterminée (δϕ2).

9. Procédé selon la revendication 6, caractérisé en ce que le signal d'image (RVB1) est échantillonné, en qu'ensuite, la valeur échantillonnée est représentée et en ce que l'instant d'échantillonnage (27) est prédéterminé en fonction de l'horloge de système.

10. Procédé selon la revendication 9, caractérisé en ce que le signal d'image (RVB1) est prédéterminé sous la forme d'une valeur pour au moins un premier pixel d'image, en ce que le premier signal d'image (RVB1) est ensuite prédéterminé pour au moins un deuxième pixel d'image sous la forme d'une valeur et en ce que le signal d'image (RVB1) est transformé de la valeur correspondant au premier pixel d'image à la valeur correspondant au deuxième pixel d'image dans une relation de phase pouvant être prédéterminée (δϕ1) par rapport à l'instant d'échantillonnage (27).
